# EUROPÄISCHE PATENTANMELDUNG

(11) **EP 1 605 227 A1**
(43) Veröffentlichungstag der Anmeldung: **14.12.2005**
(21) Anmeldenummer: 05004236.5
(22) Anmeldetag: 26.02.2005
(51) Int. Cl.: F42B 14/04

(54) **Geschoss mit erosionshemmender Wirkung auf das Waffenrohr**

(30) Priorität: 11.06.2004 DE 102004028370
(71) Anmelder: Rheinmetall Waffe Munition GmbH, 40880 Ratingen (DE)
(72) Erfinder: Wanninger, Paul, Dr., 29320 Hermannsburg (DE); Kratzsch, Klaus, Dr., 29320 Hermannsburg (DE)
(74) Vertreter: Dietrich, Barbara

(57) **Zusammenfassung**

Die Erfindung betrifft ein aus einem Waffenrohr (2) verschießbares Geschoß (1), welches mindestens ein an dem Geschoß (1) umfangsseitig angeordnetes Führungsband (3) aufweist.

Um zu erreichen, daß beim Abschuß des Geschosses (1) eine erosionsmindernde Wirkung des Waffenrohres (2) auftritt, ohne daß hierzu eine Druckquelle erforderlich ist, schlägt die Erfindung vor, ein aus Kunststoff bestehendes Führungsband zu verwenden, welches einen erosionsmindernden Zusatz enthält, der nicht durch den Druck der Treibladungsgase, sondern durch den beim Abschuß des Geschosses an der inneren Oberfläche des Waffenrohres auftretenden Abrieb des Führungsbandes freigesetzt wird. Durch die Zersetzungsenthalpie wird dem System Wärme entzogen und die Rohrinnenwand gekühlt. Diese abladierende Wirkung führt dann zur Verringerung der Erosion des Waffenrohres.

## Beschreibung

Die Erfindung betrifft ein aus einem Waffenrohr verschießbares Geschoß, welches mindestens ein an dem Geschoß umfangsseitig angeordnetes Führungsband aufweist.

Bei modernen Waffenrohren kommt es aufgrund der hohen Schußkadenzen und der verwendeten hochenergetischen Pulver, die hohe Abbrandtemperaturen erzeugen, zu einem hohen Verschleiß der Waffenrohre durch Erosionen.

Aus der DE 32 48 011 C1 ist es bekannt, zur Anpassung der Führungsbänder von Geschossen an den Ausschußzustand des jeweiligen Waffenrohres die Führungsbänder elastisch auszubilden, indem eine poröse metallische Gleitschicht vorgesehen ist, die mit Kunststoff gefüllte Poren besitzt.

Aus der DE 38 42 128 A1 ist es bekannt, zur Verminderung der Erosionen von Waffenrohren in oder an dem jeweiligen Geschoß ein Depot für ein Kühlmittel vorzusehen und dieses Mittel beim Rohrdurchgang des Geschosses aus dem Depot herauszudrücken und das Waffenrohr innenseitig zu kühlen. Hierzu befindet sich das Kühlmittel in einem unter Druck stehenden Hohlraum des Geschosses oder in einem separaten, heckseitig an dem Geschoß befestigten Kissenelement, welches dem Druck der Treibladungsgase ausgesetzt ist.

Derartige bekannte Geschosse sind relativ aufwendig aufgebaut, weil das Kühlmittel durch eine entsprechende Druckquelle aus dem Depot herausgedrückt werden muß. Außerdem führt ein separater Hohlraum entweder zu einer Schwächung der Wandstärke oder zu einer Verringerung des Nutzvolumens des Geschosses.

Schließlich ist aus der DE 40 18 386 C2 ein segmentierter Treibkäfig für ein unterkalibriges Geschoß bekannt, bei dem zur Verminderung der Erosion des entsprechenden Waffenrohres in dem heckseitigen Teil jedes der Treibkäfigsegmente mindestens eine radial angeordnete Ausnehmung vorgesehen ist, die in einem Führungsband mündet und in der ein rohrverschleißmindemdes Additiv eingebracht ist. Auch in diesem Fall muß das rohrverschleißmindemde Additiv durch den Gasdruck der Treibladungsgase nach entsprechender Erwärmung des Additivs aus den radialen Ausnehmungen herausgedrückt werden, was wiederum einen relativ aufwendigen Aufbau des jeweiliegen Treibkäfigs voraussetzt.

Der Erfindung liegt die Aufgabe zugrunde, ein Geschoß der eingangs erwähnten Art anzugeben, bei dem beim Abschuß des Geschosses eine erosionsmindernde Wirkung des Waffenrohres auftritt, ohne daß hierzu eine Druckquelle erforderlich ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, ein aus Kunststoff bestehendes Führungsband zu verwenden, welches einen erosionsmindernden Zusatz enthält, der nicht durch den Druck der Treibladungsgase, sondern durch den beim Abschuß des Geschosses an der inneren Oberfläche des Waffenrohres auftretenden Abrieb des Führungsbandes freigesetzt wird. Durch die hierzu erforderliche Zersetzungsenthalpie wird dem System Wärme entzogen und die Rohrinnenwand gekühlt. Diese abladierende Wirkung führt dann zur Verringerung der Erosion des Waffenrohres.

Als erosionsmindernde Zusätze haben sich insbesondere Cerdioxid (CeO₂) oder Wolframtrioxid (WO₃) als geeignet erwiesen. Bei dem Kunststoff des Führungsbandes haben sich die Polyamide PA 6.6 oder PA 12 sowie Polyoxymethylen (POM) als geeignet erwiesen.

Weitere Einzelheiten und Vorteile der Erfindung ergeben sich aus dem folgenden anhand einer Figur erläuterten Ausführungsbeispiel.

In der Fig. ist mit 1 ein Teil des äußeren Wandbereiches eines Geschosses bezeichnet, welches sich in einem gestrichelt angedeuteten Waffenrohr 2 befindet. Auf dem Geschoß 1 ist ein Führungsband 3 aus Kunststoff (beispielsweise PA 12) in einer nutenförmigen Ausnehmung 4 angeordnet.

Erfindungsgemäß enthält das Führungsband 3 in seinem äußeren, d.h. dem Waffenrohr 2 zugewandten Oberflächenbereich 5 einen erosionsmindernden Zusatz 6 (beispielsweise CeO₂).

Beim Abschuß des Geschosses 1 fliegt dieses in Richtung des Pfeiles 7. Dabei wird der äußere Bereich des Führungsbandes 3 durch Reibung an der Rohrinnenwand 8 abgerieben, so daß außer dem Material des Führungsbandes 3 auch die in dem Führungsband 3 enthaltenen erosionsmindernden Zusätze 6 freigesetzt werden und verdampfen. Durch die erforderliche Zersetzungsenthalpie wird dem System Wärme entzogen und die Rohrinnenwand 8 abgekühlt.

### Bezugszeichenliste

- 1: Geschoß
- 2: Waffenrohr
- 3: Führungsband
- 4: Ausnehmung
- 5: Oberflächenbereich
- 6: Zusatz
- 7: Pfeil
- 8: Rohrinnenwand

## Patentansprüche

1. Aus einem Waffenrohr (2) verschießbares Geschoß (1), welches mindestens ein an dem Geschoß (1) umfangsseitig angeordnetes Führungsband (3) aufweist, mit den Merkmalen:
a) das Führungsband (3) besteht aus Kunststoff und
b) enthält einen in dem Kunststoff verteilt angeordneten erosionsmindernden Zusatz (6), der durch den beim Schuß an der Rohrinnenwand (8) auftretenden Abrieb des Führungsbandes (3) freigesetzt wird.

2. Geschoß nach Anspruch 1, **dadurch gekennzeichnet, daß** es sich bei dem erosionsmindernden Zusatz (6) um Cerdioxid oder Wolframtrioxid handelt.

3. Geschoß nach Anspruch 1 oder 2, **dadurch gekennzeichnet, daß** es sich bei dem Kunststoff um die Polyamide PA 6.6 oder PA 12 oder um Polyoxymethylen handelt.
